# EUROPÄISCHE PATENTANMELDUNG

(11) **EP 0 289 603 A1**
(43) Veröffentlichungstag der Anmeldung: **09.11.1988**
(21) Anmeldenummer: 87900351.5
(22) Anmeldetag: 24.10.1986
(51) Int. Cl.: A63B 23/04

(54) **ANORDNUNG ZUR NACHAHMUNG DES GEHENS UNTER BESCHRÄNKTER BEWEGLICHKEIT**

(71) Anmelder: INSTITUT MASHINOVEDENIA IMENI A.A. BLAGONRAVOVA AKADEMII NAUK SSSR, Moscow, 101830 (SU)
(72) Erfinder: ZHIVOTCHENKO, Vladimir Dmitrievich, Moscow, 117449 (SU); LJUBIMOVA, Galina Vyacheslavovna, Moscow, 125167 (SU); MIRKIN, Alexandr Samuilovich, Moscow, 115516 (SU); MONAKHOV, Evgeny Alexeevich, Moscow, 117331 (SU); NAZAROV, Vladimir Vasilievich, Moscow, 117547 (SU)
(74) Vertreter: Finck, Dieter
(86) Internationale Anmeldenummer: PCT/SU1986/000107
(87) Internationale Veröffentlichungsnummer: WO 1988/003038

(57) **Zusammenfassung**

Die erwähnte Imitationsvorrichtung schließt zwei Plattformen (1), an welchen die Füße gestellt sind, und mechanische Vibratoren (2 bis 5) ein, die paarweise an jeder Fußplattform (1) eingebaut sind und an den Stützzonen beider Füße eingreifen.

Jede Fußplattform (1) vermittels eines mechanischen Antriebes gegeneinander fortschreitend verstellbar sind.

## Beschreibung

### Gebiet der Technik

Die vorliegende Erfindung bezieht sich auf medizinische Geräte bzw. Ausrüstungen, insbesondere betrifft Vorrichtungen zur Imitation des Gehens vom Menschen unter Verhältnissen der eingeschränkten Beweglichkeit desselben.

### Zugrundeliegender Stand der Technik

Bekanntlich, daß bei einer eingeschränkten Beweglichkeit des Menschen an den Stützzonen von FÜßen keine Einwirkungen ausgeibt werden die sonst beim normalen Gehen zustandekommen, auch die Stützzonen der Füße, Achillessehne und andere, mit motorischen Funktionen verbundene Systeme im Takt des Gehens des Menschen abwechselnd erregen.

Durch fehlende Erregungen der mechanischen Rezeptoren treten letzten Endes die Störungen an statischkinetischer Regelung auf.

Bisher ist bekannt ein Verfahren zur Erhaltung der orthostatischen Stabilität unter Verhältnissen der eingeschränkten Beweglichkeit bzw. deren Imitation. Hierbei wird der Körper des Menschen mit einem Abstützungssystem durch eine elastische Verbindung gekoppelt und davon werden die kurzzeitigen Trägheitsschlagbelastungen ausgeübt, die an der Längsachse des Menschenskörpers entlang zur Überwindung der elastischen Verbindungskräfte ausgerichtet werden (s. beispielsweise SU-PS 256 164, IPC A 6lH 1/00, veröffentlicht im Blatt "Entdeckungen, Erfindungen, gewerbliche Muster und Warenzeichen", H. 25, 1976, herausgegeben für W.W. Bashanov, A.V. Eremin, V.I. Stepanov, L.P. Salmanov und V.A. Titler).

Bekannt ist auch eine Vorrichtung zur Imitation des Gehens vom Menschen unter Verhältnissen verschiedenartiger Auswirkungen der eingeschränkten Beweglichkeit, die zwei Plattformen aufweist, an welche die Füße gestellt werden, und mechanische Vibratoren enthält, die an jeder Plattform derart angebracht sind, daß die mechanischen Schwingungen derselben an den Stützzonen beider Füße eingreifen. Die erwähnten Plattformen werden am Fuß vermittels besonderer Geschirre befestigt.

Die Imitationsvorrichtung weist noch ein Programmsteuergerät zum Aufstellen einer bestimmten Reihenfolge des Einsetzens der erwähnten Vibratoren, die mit der jeweiligen Funktion des Gebens des Menschen übereinstimmt (s. beispielsweise (Zhurnal revropatologii i psikhiatrii imeni S.S.Korsakova) S.S.Korsakov-Zeitschrift für die Neuropathologie und Psychiatrie, H. 8, 1982, Moskau, "Meditsina"-Verlag, I.V. Manekhina, A.S. Mirkin, L.G. Turbina, A.N. Vavilin, V.P. Ivannikov, L.A. Ivannikova, T.S. Ionova, V.K. Belokudrin, "Anwendung des vibrostimulierenden Schuwerks bei der Komplexbehandlung von den Zerebralinsult überstandenen Kranken", S. 26 (1146) bis 29 (1149).

Jedoch geben die erwähnten bekanntgegebenen Imitationsvorrichtungen keine Möglichkeit, die Vibratoren genau im Bereich der Stützzonen von FÜßen aufzustellen und ebenfals die Achillesehne zu erregen. Dadurch wird die Wirksamkeit der Erregung der Stützzonen von FÜßen herabgesetzt und die Heilergebnisse werden deshalb bei der Benutzung der erwähnten Vorrichtungen beeinträchtigt.

Darüber hinaus bringt ein nicht richtig angeordneter Vibrator nicht nur kein nutzbares Ergebnis mit sich, sondern noch kann ein negativer Einfluß an inneren Organen ausüben, da am Fuß eine Mehrzahl von biologisch aktiven Punkte befindlich sind.

### Offenbarung der Erfindung

Der Erfindung liegt die Aufgabe zugrunde, eine Vorricutung zur Imitation des Geaens vom Menschen unter Verhältnissen der eingeschränkten Beweglichkeit desselben zu entwickeln, die ermöglich macnt unabhängig von der Größe des Fußes des Menschen eine unmittelbare an den Stützzonen dessen Füße dank einer Vervoll-Kommung deren Plattformen zur Abstützung der Füße einzuwirken.

Die gestellte Aufgabe wird dadurch gelöst, daß in der Vorrichtung zur Imitation des Gehens vom Menschen unter Verhaltnissen der eingeschränkten Be weglichkeit desselben die zwei Plattformen, an welche die Füße zu stellen sind, und mindestens vier mechanische, paarweise an jeder Plattform montierte Vibratoren aufweist, aeren mechaniscne Schwingungen an den Stützzonen beider Füße eingreifen, erfindungsgemäß jede Plattform in eine Vorder- und eine Hinterhälfte eingeteilt ist, die gegeneinander durch mechanischen Antriebswerk fortschreitend verstellt werden können, und ein Einstellwerk zum Einstellen des Abstandes zwischen der Vorder-und Hinterhälfte vorgesehen ist, das mit dem erwähnten mechanischen Antrieb zusammenwirkt.

Es empfielt sich als zweckmaßig, daß die Hinterhälfte jeder Fußplattform mit einer Fersenkappe versehen wird, an der jeweils ein an der Achillessenne eingreifender und an der Fersenkappe entlang dezüglich der Achillessehne verstellbarer, mechanischer Vibrator befestigt wird.

Der mechanische Antrieb und mit diesem zusammenverbundenes Einsteilwerk zum Nachstellen des Zwischenabstandes Können in Form eines an der jeweiligen Fußplattform angeordneten Schraubenpaars ausgeführt werden.

Die Imitationsvorricntung kann auch mit einem Einstellwerx zum Nachstellen aer Stellungslage mindestens eines mechanischen Vibrators in jeder Vorderhalfte in bezug auf die Stützzonen des Fußes versenen werden, das an der Vorderhlfte auf deren der jeweiligen Hinterhälfte gegenüberligender Seite montiert wird.

Die Benutzung der erfindungsgemäßen Vorrichtung macht es möglich die Wirksamkeit der Behandlung gewisser Erkrankungsarten wesentlich zu steigern, durch welche die eingeschränkte Beweglicnkeit des Menschen auftritt.

### Kurzbeschreibung der Zeichnungen

Nachstehend wird die Erfindung anhand der Bescnreibung deren Ausführungsbeispiels unter Bezugnahme auf die angelegten Zeichnungen näher erläutert, in denen es zeigt:
Fig. 1 erfindungsgemäße Vorrichtung zur Imitation des Gehens vom Menschen im Längsschnitt;
Fig. 2 dieselbe erfindungsgemäße Vorrichtung in Draufsicht;
Fig. 3 eine andere Ausführungsvariante der erfindungemäßen Imitationsvorrichtung;
Fig. 4 dieselbe erfindungsgemäße Imitationsvorrichtung im Schnitt IV-IV auf der Fig. 3.

### Bester Weg zur Ausführung aer Erfindung

. Die Vorrichtung zur Imitation des Gehens vom Menschen unter Verhältnissen deren eingeschränkten Beweglichkeit desselben ist der Erfindung gemäß zum Erreichen einer heilungsvorbeugenden Einwirkung bei Behandlung von den Zerebralinsult überstandenen Kranken vorgesehen.

Die erfindungsgemäße Imitationsvorrichtung enthält zwei Fußplattformen 1 (Fig. 1, 2), an jede von denen der Fuß vom Kranken gestellt wird. ZwecKs Vereinfachung ist in den Zeichnungen nur eine Fußplattform wiedergegeben und im Weiteren bezieht sich die Beschreibung nur auf eine Plattform. Es muß jedoch im Auge gehalten werden, daß alles nachstenend gesagtes sicn ebenfalls auf die andere Fußplattform bezieht. An jeder Plattform 1 sind ist mindestens je zwei mechanische Vibratoren montiert, die an dem Vorder- bzw. Hinterabschnitt des Fußes im Bereich dessen Stützzonen eingreifen.

In Fig. 1 und 2 ist eine Ausführungsvariante dargestellt, nacn der an jeder Plattform je zwei Vibratoren 2, 3 montiert sind. Die Anzahl der Vibratoren wählt man aus der Bedingung die das physiologische funktionalle . Schema des Genens vom Menschen bestimmt, nach dem vier Hauptstützzonen vorhanden sind, und zwar eine Fersenzone, eine Stützzone im Bereich der Großzene sowie die Stützzonen im Bereich von Ballen an der lateralen bzw. medialen Zone des Vorderteils des Fußes.

. In Fig. 3, 4 ist eine Abänderung der Ausführung der erfindungsgemäßen Imitationsvorrichtung wiedergegeben, die an jeder Plattform 1 je vier Vibratoren aufweist, una zwar den Vibrator 2 in der Fersenstützzone, den Vibrator 3 im Bereich der Großzene und die Vibratoren 4 und 5 in der lateralen und medialen Zone des Vorderteils des Fußes.

Im Übereinstimmung mit der Verteilung der Stützzonen am Fuß sind auch die Vibratoren 2 bis 5 an der Plattform 1 verteilt, damit die Fußstützzonen bei der Anbringung des Fußes auf die Plattform 1 mit den jeweiligen Vibratoren 2 bis 5 in Berührung treten.

Um die Benutzung ein und aerselben Imitationsvorrichtung mit der errorderlichen Wirksamkeit der Behandlung der Kranken mit einer unterschiedlichen Größe des Fußes zu sichern, ist die Plattform 1 mehrteilig ausgefünrt und weist somit eine Vorder-und eine Hinterhälfte 6 und 7 (Fig. 1) auf, wobei der Vibrator 2 an der Hinternälfte 7 und die übrigen Vibratoren 3 bis 5 (Fig. 1 ) an der Vorderhälfte 6 des Fußes eingebaut sind.

Die Voraer- bzw. Hinternälfte 6 bzw. 7 sind gegeneinander verstellbar, wozu in diesen ein Antrieb mit dem Nachstellwerk zum Nachstellen des Zwischenabstandes zwischen den Plattformhälften 6 und 7 eingebaut ist, der in Form eines Gewindepaars ausgeführt ist. An der Vorderhälfte 6 der Fußplattform 1 ist eine Leiste 8 vorgesehen und eine Führung 9 angeordnet. Das durch eine Schraube 10 und ein Gewinde il in der Vorderhälfte 6 sowie in der Füarung 9 der Vorderhälfte 6 zusammengestellze ' Gewindepaar ermöglicht eine Verrückung der Vorderhälfte 6 in Bezug auf die Hinterhälfte 7 der Fußplattform 1.

Die Nachstellung des Zwiscnenabstandes zwischen den Fußplattformhälften 6 und 7 wird durch Drehung am mit der Schraube 10 gekoppelten Handgriff 12 zustandegebracht, wobei die Schraube 10 durch eine Hülse 13 nindurchläuft. Diese Hülse 13 ist durch die Leisten 14 und 15 festgehalten, welcne in der Hinterhälfte 7 eingebaut sind.

Der Vibrator 3 ist in der Vorderhälfte 6 ortsfest eingebaut, während die Vibratoren 4 (Fig. 3, 4) und 5 bezüglich der Fußplattformhälfte 6 verstellt werden können.

Zwecks dieser Verstellung weist die Imitationsvorrichtung ein NachstellwerK zum Nachstellen der Stellungslage der Vibratoren 4, 5 in Bezug auf die Vorderhalfte 6 auf, in der Ausschnitte 16 und 17 vorgesenen sind, wänrend die Vibratoren 4 und 5 mit den Scnrauben 18 und 19 gekoppelt sind, durch welche diese Vibratoren an den Gleitscnuhen 20 und 21 in den jeweiligen Ausscnnitten 16 und 17 entlang zwecks Heranpassung der Imitationsvorrichtung an die unterschiedlicne Fußgröße der Kranken fortschreibend verstellt werden.

Der Vibrator ₄, genauso wie der Vibrator 5, ist in der Vorderhälfte vermittels Zangenspannung 22 zurückgenalten, die am Gleitscnun 20 bzw. 21 starroefestigt und über den jeweiligen Gleitschuh 20 bzw. 21 mit der Schraube 18 bzw. 19 gekoppelt ist. Der Vibrator 5 ist seinerseits in der Hinterhalfte 7 vermittels der Zangenspannung 23 festgehalten.

An der Fußplattformninterhälfte 7 ist noch eine Fersenkappe 24 (Fig. 2) befestigt, in deren Scnlitz 25 ein mechanischer Vibrator 26 montiert ist. Zur Einstellung einer erforderlichen Lage an der Projektion der Achillessenne wird der Vibrator 26 in dem Schlitz 25 entlang von Hand verstellt. Die erwähnte Fersenkappe 24 weist eine Bafestigungsbindung 27 der Klettenart auf, mit der diese an dem Unterschenkel des KranKen festgelegt wird. Die Fußplattformhälften 6 und 7 sind mit ahhlichen, klettenartigen Bindungen 28 versehen.

An den an der Hinterhalfte 7 montierten Leisten 15, 29 ist eine weitere Hülse 30 zur Unterbringung der eleKtrischen, aus der Zeicanung nicht ersichtlichen Leitdrähte in dieser von der Steckvorrichtung 31 aus befestigt.

Die erfindungsgemäße Imitationsvorricntung arbeitet wie folgt.

Zunächst wird die Verteilung der Stützzonen der Füße des KranKen nacn einem bekannten Verfahren, beispielsweise durch resten vermittels der zur Erregung der Achillessehne zum Gebrauch kommenden Vibratoren ermittelt. Hiernach wird an den gefundenen Stützzonen die erforderliche Größe der Fußplattform 1 festgelegt, wozu die Vordernälfte 6 an der Schraube 10 bezüglich der Hinterhälfte 7 verstellt wird. Alsdann werden die Vibratoren 4, 5 an den Senrauben 18, 19 in der Projektion der herausgesuchten Stützzonen festgestellt. Die somit vorbereitete Imitationsvorrichtung wird am Fuß mit den Bindungen 28 befestigt. Diese Bindungen geben die Möglichkeit, einen ausreicnenden DrucK des Schuns auszuüben. An aer Fußplattform l Kann nun die Fersenkappe 24 und durch die Bindungen 27 am Fuß befestigt werden, welcne eine genaue ZurücKnal terurig des Fußes und der Achillessehne ermöglicnt, und zwar derart, daß die Vibratoren 2 bis 5 jeweils in den Projektionen der Stützzonen des Fußes und der Achillessenne zurückgehalten werden. Nachdem das Schuhwerk an den Füßen festgelegt wird, wird es an eine aus den Zeicnnungen nicht ersicntliche Programmrecheneinneit angesenlossen, durch welche die Arbeit der Vibratoren 2 bis 5 im fakt des Gehens vom Menschen unter Berücksichtigung der Zeitrößen dessen lokomotorisehen Aktes eingeleitet und gefünrt wird.

Somit ermöiglicnt die erfindungsgemäße Imitationsvorricntung der vibrostimulierenden Bauart, die Genauigkeit der Erregung der Stützzonen am Fuß zu steigern. Die Vorrichtung ist einfacn im Gebrauch, besitzt geringe Abmessungen, ermöglicht eine Fernsteuerung zu benutzen und ruft Keine unangenehmen Empfindungen beim Kranken wahrend der Heilbehandlung nervor.

Durch die Benutzung der erfindungsgemäßen Imitationsvorrichtung wird die Verweilzeit der durch die Störungen in den motorischen FunKtionen leidenden KranKen im Krankenhaus verkürzt. Bei der Benandlung aer postinsultscnen ErkranKungen verkürzt sich die Dauer beispielsweise der Bettrune von 21 Tagen bis auf 17-18 Tage.

### Industrielle VerwendbarKeit

Die vorliegende Erfindung kann bei Benandlung der unter Verhältnissen einer eingeschränkten Beweglichkeit befindlichen Kranken zur teilweisen Kompensation deren sensorischer Insuffizienz und anderer Veränderungen der physiologischen Funktionen angewandt werden, welche die Störung der motoriscaer Funktion verursacht.

## Patentansprüche

1. Vorrichtung zur Imitation des Genens vom Menschen unter Verhältnissen der eingeschrankten Beweglichkeit desselben , die zwei Plattformen (1), an welche die Füße gestellt sind, und mindestens vier paarweise an jeder Fußplattform (1) eingebaute, mecnanische Vibratoren (2 bis 5) aufweist, deren mechanische Schwingungen an den Stützzonen beider Füße eingreifen, dadurch gekennzeichnet , daß jede Fußplattform (1) in eine Vorder- bzw. eine Hinterhälfte (6 bzw. 7) eingeteilt ist, die gegeneinander durch einen mechanischen Antrieb fortscnreitend verstellbar sind, und ein Nachstellwerk zum Nachstellen des Zwischenaostandes zwischen der Voraer-und der Hinterhälfte (6 und 7) einschließt, das mit dem mechanischen Antrieb zusammenwirkt.

2. Vorrichtung nach Anspruch 1, dadurch gekennzeichnet , daß die Hinterhälfte (7) mit einer Fersenkappe (24) ausgestattet ist, an der ein mecnanischer Vibrator (26) befestigt ist, der an der Acnillesseane eingreift und längs der Fersenkappe (24) in bezug auf die Achillessehne verstellbar ist.

3. Vorrichtung nach Anspruch 1 bzw. 2, dadurch gekennzeichnet , daß der mechanische Antrieb und das mit diesem zusammenwirkende Nachstellwerk. zum Nachstellen des Zwischenabstandes in Form von Gewindepaar (10, 11) ausgeführt sind, das jeweils an jeder Plattform (1) montiert ist.

4. Vorrichtung nach jedem der Ansprüche 1 bis 3, dadurch gekennzeicnnet, daß diese mit einem Einstellwerk zum Einstellen der Stellungslage mindestens eines mechaniscnen Vibrators (4, 5) an jeder Vorderhälfte (6) bezüglicn der Stützzonen des Fußes ausgerüstet ist, das in der Vorderhälfte (6) auf der der Hinterhälfte (7) gegenüberliegenden Seite eingebaut ist.
